# EUROPÄISCHE PATENTSCHRIFT

(11) **EP 1 319 895 B1**
(45) Veröffentlichungstag und Bekanntmachung des Hinweises auf die Patenterteilung: **07.11.2007**
(21) Anmeldenummer: 02023428.2
(22) Anmeldetag: 19.10.2002
(51) Int. Cl.: F23R 3/28, F23R 3/34

(54) **Magervormischbrenner für eine Gasturbine sowie Verfahren zum Betrieb eines Magervormischbrenners**
Lean-burn premix burner for gas turbine and its method of operation
Brûleur à prémélange à combustion pauvre pour turbine à gaz et son procédé de fonctionnement

(30) Priorität: 12.12.2001 DE 10160997
(43) Veröffentlichungstag der Anmeldung: 18.06.2003
(73) Patentinhaber: Rolls-Royce Deutschland Ltd & Co KG, 15827 Dahlewitz (DE)
(72) Erfinder: von der Bank, Ralf Sebastian, 15834 Rangsdorf (DE)
(74) Vertreter: Weber, Joachim

(56) Entgegenhaltungen:
- EP-A- 1 058 063
- WO-A-02/061339
- US-A- 4 222 243
- US-A- 5 351 477
- US-A- 6 109 038
- US-A- 6 161 387

## Beschreibung

Die Erfindung bezieht sich auf einen Magervormischbrenner für eine Gasturbine mit den Merkmalen des Oberbegriffs des Hauptanspruchs sowie auf ein Verfahren zum Betrieb eines Magervormischbrenners.

Im Einzelnen bezieht sich die Erfindung auf einen Magervormischbrenner mit zumindest einem mit Brennstoff-Primärdüsen versehenen Brennstoff-Versorgungsring.

Ein derartiger Magervormischbrenner kann entweder als LPP-Modul oder als Swirlcup ausgebildet sein.

Magervormischbrenner sind aus dem Stand der Technik in unterschiedlichsten Ausgestaltunsformen bekannt.

Magervormischbrenner wurden unter anderem entwickelt, um die Bildung von Stickoxiden zu vermeiden. Hierfür wird das Luft-Brennstoff-Verhältnis verfahrensbedingt hoch eingestellt, sodass ein sehr mageres Gemisch entsteht. Dieses erzeugt in der Hauptabbrandzone relativ niedrige Verbrennungstemperaturen.

Als nachteilig kann sich erweisen, dass durch die relativ niedrigen Verbrennungstemperaturen die Verbrennung selbst nicht so vollständig ist, wie sie bei höheren Temperaturen wäre. Somit entstehen unverbrannte Kohlenwasserstoff- und Kohlenmonoxid-Emissionen.

Ein weiterer Nachteil besteht darin, dass durch das sehr magere Gemisch eine Verbrennungsführung erzielt wird, welche unter normalen Umständen nicht sehr viel weiter zu vermagern ist, ohne Instabilitäten zu erzeugen. Eine weitere Vermagerung führt schließlich zum Verlöschen der Flamme. Hieraus ergibt sich, dass zum sicheren, luftfahrttüchtigen Betrieb zusätzliche sogenannte Pilotbrenner vorhanden sein müssen. Diese Pilotbrenner gewährleisten eine hohe lokale Verbrennungstemperatur. Dies wiederum führt zu einer hohen Flammenstabilität. Nachteilig beim Betrieb der Pilotbrenner erweist es sich, dass relativ hohe NOₓ-Emissionen entstehen.

Der Stand der Technik zeigt die Verwendung dieser Pilotbrenner in axial gestuften Brennkammern, welche zusammen mit Magervormischbrennern eingesetzt werden. Derartige Brennkammern sind relativ groß, sie weisen eine komplexe Geometrie auf und haben eine große zu kühlende Oberfläche.

Die US 6 109 038 A offenbart einen Brenner mit zwei zueinander konzentrischen, unabhängigen Brennstoffversorgungsringen. Diese sind jeweils mit Brennstoff-Austrittsöffnungen versehen, welche dazu dienen, Brennstoff in unterschiedliche Luft-Strömungswege einzubringen

Die US 5 351 477 A offenbart eine separate Brennstoffleitung, die in einer Gas-Brennstoff-Leitung angeordnet ist und dazu dient, zusätzlichen Brennstoff auszubringen. Es ist somit Brennstoff-Versorgungsring vorgesehen, welcher mit zusätzlichen Brennstoff-Düsen ausgerüstet ist.

Die US 4 222 243 A zeigt Brennstofföffnungen, die auf zwei axial zueinander versetzten Ringen angeordnet und separat ansteuerbar sind.

Der Erfindung liegt die Aufgabe zu Grunde, einen Magervormischbrenner sowie ein Verfahren zum Betrieb eines Magervormischbrenners zu schaffen, welche bei einfachem Aufbau unter Vermeidung des Standes der Technik zu einer niedrigen thermischen Belastung führen und auch bei sehr mageren Bedingungen sicher brennen.

Erfindungsgemäß wird die Aufgabe hinsichtlich des Magervormischbrenners durch die Merkmalskombination des Hauptanspruchs gelöst, hinsichtlich des Verfahrens erfolgt die Lösung der Aufgabe durch die Merkmalskombination des nebengeordneten Anspruchs. Die jeweiligen Unteransprüche zeigen weitere vorteilhafte Ausgestaltungen der Erfindung.

Der erfindungsgemäße Magervormischbrenner zeichnet sich durch eine Reihe erheblicher Vorteile aus.

Durch die zusätzlichen Brennstoff-Sekundärdüsen ist es möglich, lokal das Brennstoff-Luft-Gemisch anzureichern. Es ist somit nicht erforderlich, zusätzliche Pilotbrenner oder Ähnliches vorzusehen. Vielmehr ergeben sich erfindungsgemäß Bereiche an dem Brennstoff-Eindüsering, an denen ein reicheres Brennstoff-Luftgemisch vorliegt. Dieses führt zu einer Verbrennung bei höheren Temperaturen und damit zu einer stabileren Flammenführung. Hierdurch ergibt sich ein stabilerer Betrieb des Magervormischbrenners, die Gefahr eines Verlöschens wird dabei in zuverlässiger Weise vermieden. In der Erfindung ist vorgesehen, dass die Brennstoff-Primärdüsen gleichmäßig am Umfang des Brennstoff-Versorgungsrings verteilt sind, während die Brennstoff-Sekundärdüsen ungleichmäßig am Umfang verteilt sind. Dabei ist es besonders günstig, wenn die Brennstoff-Sekundärdüsen nur in einigen Sektoren des Brennstoff-Eindüserings angeordnet sind. Hierdurch wird erreicht, dass einzelne Bereiche des Brennstoff-Eindüserings mit einem reicheren Gemisch versorgt werden können.

Erfindungsgemäß ergibt sich somit eine interne Stufung der Brennstoffzufuhr über den Brennstoff-Versorgungsring. Die Brennstoffzufuhr wird erfindungsgemäß derart geschaltet, dass punktuell bei Minder- bzw. Niedriglast in der Nähe von mindestens zwei Brennstoff-Primärdüsen zusätzliche, benachbarte Brennstoff-Sekundärdüsen zur Anreicherung des Brennstoff-Luft-Gemisches in Betrieb genommen werden.

Um in dem jeweiligen Lastbereich der Gasturbine die Gesamt-Brennstoffmenge konstant zu halten, werden erfindungsgemäß andere, nicht benötigte Brennstoff-Primärdüsen abgeschaltet.

Sofern von dem Minder- bzw. Niedriglastbetrieb wieder auf einen Vollastbetrieb übergegangen wird, werden zur Erzielung eines kontinuierlichen Anstiegs des Brennstoff-Massenstroms die Brennstoff-Primärdüsen jeweils wieder zugeschaltet. Die dann nicht mehr benötigten Brennstoff-Sekundärdüsen werden entsprechend ausgeblasen.

Um einen sicheren Betrieb auch in einem niedrigen Lastbereich zu gewährleisten, kann es günstig sein, wenn an dem Brennstoff-Eindüsering zusätzliche Brennstoff-Minidüsen ausgebildet sind. Diese Brennstoff-Minidüsen können in Gruppen angeordnet sein (Cluster).

Hinsichtlich des erfindungsgemäßen Verfahrens ist somit vorgesehen, dass lokal an dem Brennstoff-Versorgungsring ein reicheres Luft-Brennstoff-Gemisch eingestellt wird, während an anderen Stellen des Brennstoff-Versorgungsrings kein Brennstoff eingespritzt wird. Wie erwähnt, bleibt dabei die Gesamt-Brennstoffmenge, die dem Magervormischbrenner zugeführt wird, im Wesentlichen gleich.

Erfindungsgemäß ergibt sich somit eine hohe Flammensicherheit (Stabilität) des Magervormischbrenners, sodass auf zusätzliche Pilotbrenner gänzlich verzichtet werden kann. Hierdurch wird das Brennkammervolumen kleiner. Auch die Oberfläche der Brennkammer verringert sich, wodurch wiederum der Kühlluftbedarf sinkt. Hierdurch ergibt sich eine Steigerung des Wirkungsgrades der Gasturbine.

Ein weiterer, wesentlicher Vorteil der Erfindung besteht darin, dass ein kontinuierlicher Übergang von einem Vollastbetrieb auf einen Minder- oder Niedriglastbetrieb erfolgen kann. Auf die aus dem Stand der Technik bekannte diskontinuierliche Brennstoffverschiebung zwischen Pilotbrennern und Magervormischbrennern und die hierfür benötigten Systeme kann erfindungsgemäß gänzlich verzichtet werden. Hieraus wiederum ergibt sich ein besserer Schubverlauf beim Umschalten der Gasturbine auf unterschiedliche Lastbereiche.

Im Folgenden wird die Erfindung anhand von Ausführungsbeispielen in Verbindung mit der Zeichnung beschrieben. Dabei zeigt:
- Fig. 1: eine vereinfachte Darstellung eines Magervormischbrenners in einer Gasturbinenbrennkammer,
- Fig. 2: eine Prinzipansicht entlang der Linie A-B von Fig. 1, die die Anordnung von Primärdüsen am Umfang zeigt,
- Fig. 3: eine vergrößerte Teil-Schnittansicht eines erfindungsgemäßen Brennstoff-Eindüserings,
- Fig. 4: eine stark vereinfachte schematische stirnseitige Ansicht eines Brennstoff-Versorgungsrings mit gleichmäßiger Verteilung der Brennstoff-Primärdüsen,
- Fig. 5: eine Ansicht analog Fig. 4, eines Teillast- oder Niedriglastbetriebs,
- Fig. 6: eine Darstellung, ähnlich den Fig. 4 und 5, mit Darstellung unterschiedlich geschalteten Magervormischbrennern,
- Fig. 7: eine abgewandelte Darstellung der Fig. 6,
- Fig. 8: eine Schnittansicht, ähnlich Fig. 2, zur Darstellung von Brennstoff-Minidüsen, und
- Fig. 9: ein Betriebsdiagramm unterschiedlicher Laststufen.

In den Ausführungsbeispielen sind gleiche Teile jeweils mit gleichen Bezugsziffern versehen.

Die Fig. 1 zeigt in schematischer Seitenansicht ein erfindungsgemäßes Magervormischmodul in einer Gasturbinenbrennkammer. Mit dem Bezugszeichen 1 ist ein Flammrohr bezeichnet, welchem ein Magervormischbrenner vorgeschaltet ist. Dieser umfasst ein äußeres Gehäuse 2 sowie ein inneres Gehäuse 3. An dem inneren Gehäuse ist ein Brennstoff-Eindüsering 4 ausgebildet. Das Bezugszeichen 5 beschreibt einen inneren Körper des Magervormischbrenners, mit dem Bezugszeichen 6 sind ganz allgemein Brennstoffdüsen dargestellt.

Derartige Magervormischbrenner sind in ihrer Grundkonstruktion aus dem Stand der Technik bekannt, sodass auf weitere Ausführungen an dieser Stelle verzichtet werden kann.

Die Fig. 2 zeigt eine Schnittansicht längs der Linie A-B von Fig. 1. Hierbei sind schematisch an dem Brennstoff-Versorgungsring 4 mehrere Brennstoffdüsen 6 dargestellt. Auf die Brennstoffversorgung selbst und ähnliche Details wurde hierbei verzichtet. Die Fig. 2 erläutert, dass einzelne der Brennstoffdüsen 6, nämlich die Brennstoffdüsen 6a in Betrieb sind, während die dargestellten Brennstoffdüsen 6b außer Betrieb sind.

In Fig. 3 ist nochmals vergrößert ein Schnitt durch ein Ausführungsbeispiel des erfindungsgemäßen Brennstoff-Versorgungsrings 4 gezeigt. Dieser umfasst zwei Brennstoff-Zuführungskanäle 7, denen jeweils am Umfang mehrere Brennstoff-Primärdüsen 8 sowie Brennstoff-Sekundärdüsen 9 zugeordnet sind. Aus der Darstellung der Fig. 3 ergibt sich, dass die Brennstoff-Primärdüsen 8 und die Brennstoff-Primärdüsen 9 jeweils mit eigenen Brennstoff-Zuführungskanälen 7 versehen sind, sodass eine unterschiedliche Versorgung mit Brennstoff stattfinden kann.

Die Fig. 4 und 5 zeigen jeweils in stirnseitiger Ansicht (stark vereinfacht) die Anordnung der Brennstoffdüsen am Umfang des Brennstoff-Versorgungsrings 4. Bei der Darstellung der Fig. 4 sind die einzelnen Brennstoff-Primärdüsen 8 gleichmäßig am Umfang verteilt und befinden sich dementsprechend in Betrieb. Demgegenüber zeigt die Fig. 5 insgesamt vier Brennstoff-Düsensektoren, in denen unterschiedliche, ungleichmäßig über den Umfang verteilte Anordnungen von Brennstoff-Sekundärdüsen 9 dargestellt sind. Da sich die Brennstoff-Primärdüsen 8 und die Brennstoff-Primärdüsen 9 in unterschiedlichen Ebenen befinden (siehe Fig. 3), ergibt sich die in Fig. 5 gezeigte Anordnung der Brennstoff-Sekundärdüsen 9.

Die Fig. 6 und 7 zeigen in vereinfachter, schematischer Darstellung die Anordnung von umfangsgestuften Magervormischbrennern. Die Fig. 6 zeigt dabei eine symmetrische Umfangsschaltung, bei der sich Magervormischmodule 14, die in Betrieb sind, mit Magervormischmodulen 15, die außer Betrieb sind, abwechseln. Demgegenüber ist in Fig. 7 eine Darstellung gewählt, bei der eine asymmetrische Umfangsstufung (gruppierende Umfangsschaltung) gewählt ist. Es sind jeweils mehrere Magervormischmodule 14 nebeneinander in Betrieb, während angrenzend mehrere Magervormischmodule 15 außer Betrieb genommen sind.

Die Fig. 8 zeigt eine Schnittansicht, ähnlich Fig. 2, in welcher zusätzlich Brennstoff-Minidüsen 13 in einer gruppierten Anordnung (Cluster) an dem Brennstoff-Versorgungsring 4 vorgesehen sind. Diese Brennstoff-Minidüsen 13 weisen eine höhere Einspritzgeschwindigkeit des Brennstoffs auf und führen dabei zu einem lokal reicheren Brennstoff-Luft-Gemisch. Angrenzend an die Brennstoff-Minidüsen 13 sind schematisch Brennstoff-Primärdüsen 8 gezeigt.

In Fig. 9 ist ein Diagramm dargestellt, in welchem der Brennstoff-Massenstrom gegen die thermische Last des Triebwerks / der Gasturbine dargestellt ist. Die sich ergebende Gerade führt vom Nullpunkt durch einen Vollastpunkt. Um einen Betrieb der Magervormischbrenner oder Magervormischmodule in einer annularen Brennkammer flammensicher zu gewährleisten, werden die Brenner auf die nachfolgend dargestellten drei unterschiedlichen Betriebsstufen geschaltet.

Die nachfolgende Beschreibung bezieht sich auf eine Reduzierung der Triebwerksleistung, analoges gilt jedoch auch für eine entsprechende Laststeigerung.

An dem Betriebspunkt I ist ein Schaltpunkt vorgesehen. Dort erfolgt eine Umfangsstufung von ganzen Brennermodulen in bekannter symmetrischer oder asymmetrischer Weise. Die Brennermodule oder Magervormischbrenner werden dabei derart ausgeschaltet, dass die in Betrieb bleibenden Magervormischbrenner oder Module eine thermische Last von ungefähr 100 % am Schaltpunkt I erreichen. Die Schaltung erfolgt über Ventile, wobei Schalter oder regelbare Ventile eingesetzt werden können.

Bei einem mittleren Schaltpunkt II, der bei ungefähr der Hälfte der thermischen Last des ersten Punktes I liegen kann, werden Gruppen von Einspritzdüsen der bisher in Betrieb verbliebenen Magervormischbrenner oder Magermodule abgeschaltet. Man erreicht hierdurch einen Weiterbetrieb der vorhandenen Brennstoff-Einspritzdüsen bei 100 % (am Schaltpunkt) des individuellen Brennstoff-Massendurchsatzes. Besonders vorteilhaft kann in diesem Niedriglastbereich eine asymmetrische Anordnung der in Betrieb verbleibenden Brennstoffdüsen vorgesehen werden (asymmetrische Gruppenschaltung).

Bei dem dritten Schaltpunkt III liegt bei weiterer Lastreduzierung ein Umschalten von den Normaldüsen (Brennstoff-Primärdüsen und Brennstoff-Sekundärdüsen) auf Cluster von Minidüsen oder Sekundär-Eindüsering vor. Diese Minidüsen haben, wie beschrieben, einen deutlich geringeren Durchmesser als die Normaldüsen. Die Minidüsen / Sekundärdüsen führen auch bei Niedriglast zu einem akzeptablen Brennstoff-Zersteubungsverhalten bei vergleichweise besserem Tropfenverdampfungsverhalten und erzeugen dennoch lokal ein relativ fettes Luft-Brennstoff-Gemisch. Die verbesserte Brennstoff-Zersteubung und das bessere Tropfenverdampfungsverhalten sind auch deshalb vorteilhaft und wichtig, weil im Niedriglastbereich der Gasturbine die Liefertemperatur des Kompressors gering ist. Erfindungsgemäß wird somit ein flammensicheres Gemisch erzeugt.

Es ist somit festzustellen, dass erfindungsgemäß eine Gruppierung oder Zusammenschaltung von einzelnen Modulen von Magervormischbrennern in einer annularen Brennkammer erfolgt, um die im Betrieb befindlichen Magervormischbrenner bei Niedriglast in Gruppen zusammenzulegen. Durch das Abschalten anderer Magervormischbrenner oder Module ergibt sich bei den verbleibenden Modulen oder Magervormischbrenner bei gleich bleibender Brennstoffmenge der Brennkammer ein reicheres oder fetteres Gemisch. Bei einer nochmaligen Erniedrigung der Last ist es dann, oder in Verbindung mit der eben beschriebenen Maßnahme, möglich, zusätzliche Sekundärdüsen oder Minidüsen in Betrieb zu setzen, um innerhalb eines Magervormischbrenners einzelne Bereiche auszuwählen, in denen (über den Umfang gesehen) in einzelnen Sektoren ein reicheres oder fetteres Brennstoff-Luft-Gemisch vorliegt. Hierdurch wird die Flammensicherheit etc., wie oben beschrieben, des einzelnen Moduls oder Magervormischbrenners sichergestellt.

Die Erfindung ist nicht auf die gezeigten Ausführungsbeispiele beschränkt, vielmehr ergeben sich im Rahmen der Erfindung vielfältige Abwandlungs- und Modifikationsmöglichkeiten.

### Bezugszeichenliste

- 1: Flammrohr
- 2: äußeres Gehäuse des Magervormischbrenners
- 3: inneres Gehäuse des Magervormischbrenners
- 4: Brennstoff-Versorgungsring des Magervormischbrenners
- 5: innerer Körper des Magervormischbrenners
- 6: allgemeine Brennstoffdüsen
- 7: allgemeiner Brennstoff-Zuführungskanal
- 8: Brennstoff-Primärdüse
- 9: Brennstoff-Sekundärdüse
- 12: Brennstoff-Düsensektor
- 13: Brennstoff-Minidüse
- 14: Magervormischmodul in Betrieb
- 15: Magervormischmodul außer Betrieb

## Patentansprüche

1. Magervormischbrenner für eine Gasturbine, mit zumindest einem mit Brennstoff-Primärdüsen (8) versehenen Brennstoff-Versorgungsring (4), an welchem zusätzliche Brennstoff-Sekundärdüsen (9) vorgesehen sind, wobei die Brennstoff-Sekundärdüsen (9) unabhängig von den Brennstoff-Primärdüsen (8) mit Brennstoff beaufschlagt werden können
**dadurch gekennzeichnet, dass**
die Brennstoff-Primärdüsen (8) gleichmäßig am Umfang des Brennstoff-Versorgungsrings (4) verteilt sind, während die Brennstoff-Sekundärdüsen (9) ungleichmäßig am Umfang verteilt sind.

2. Magervormischbrenner nach Anspruch 1,
**dadurch gekennzeichnet, dass**
die Brennstoff-Sekundärdüsen (9) nur in einigen Sektoren des Brennstoff-Versorgungsrings (4) angeordnet sind.

3. Magervormischbrenner nach Anspruch 1,
**dadurch gekennzeichnet, dass**
an dem Brennstoff-Versorgungsring (4) Brennstoff-Minidüsen (13) ausgebildet sind.

4. Magervormischbrenner nach Anspruch 3,
**dadurch gekennzeichnet, dass**
die Brennstoff-Minidüsen (13) in Gruppen angeordnet sind.

5. Magervormischbrenner nach einem der Ansprüche 1 bis 4,
**dadurch gekennzeichnet, dass**
die Brennstoff-Sekundärdüsen (9) und/oder die Brennstoff-Minidüsen (13) ein reicheres Luft-Brennstoff-Gemisch liefern.

6. Verfahren zum Betrieb eines Magervormischbrenners für eine Gasturbine mit zumindest einem mit Brennstoff-Primärdüsen (8) versehenen Brennstoff-Versorgungsring (4), an dem zusätzliche Brennstoff-Sekundärdüsen (9) vorgesehen sind,
**dadurch gekennzeichnet, dass**
bei Minder- bzw. Niedriglast der Gasturbine lokal am Brennstoff-Versorgungsring (4) ein reicheres Luft-Brennstoff-Gemisch über die Brennstoff-Sekundärdüsen (9) eingestellt wird, während an anderen Stellen des Brennstoff-Versorgungsrings (4) kein Brennstoff über die Primärdüsen (8) eingespritzt wird, wobei die Gesamtbrennstoffmenge, die dem Magervormischbrenner zugeführt wird, im Wesentlichen gleich bleibt.

7. Verfahren nach Anspruch 6,
**dadurch gekennzeichnet, dass**
bei Minder- bzw. Niedriglast der Gasturbine benachbart zumindest zwei Brennstoff-Primärdüsen (8) Brennstoff-Sekundärdüsen (9) zur lokalen Anreicherung des Brennstoff-Luft-Gemisches zugeschaltet werden.

8. Verfahren nach einem der Ansprüche 6 oder 7,
**dadurch gekennzeichnet, dass**
die Brennstoff-Primärdüsen (8), die nicht benachbart zu den Brennstoff-Sekundärdüsen (9) angeordnet sind, abgeschaltet werden.

9. Verfahren nach einem der Ansprüche 6 bis 8,
**dadurch gekennzeichnet, dass**
bei weiterem Abnehmen der Last der Gasturbine die lokale Versorgung mit reicherem Brennstoff-Luft-Gemisch durch zusätzliche Brennstoff-Minidüsen (13) erfolgt.

10. Verfahren nach Anspruch 9,
**dadurch gekennzeichnet, dass**
die jeweils in Betrieb befindlichen Brennstoff-Primärdüsen (8), Brennstoff-Sekundärdüsen (9) und Brennstoff-Minidüsen (13) in lokalen Gruppen am Umfang des Brennstoff-Versorgungsrings (4) geschaltet werden.

## Claims

1. Lean-burn premix burner for a gas turbine with at least one fuel supply ring (4) provided with primary fuel nozzles (8), at which additional secondary fuel nozzles (9) are arranged, with the fuel supply to the secondary fuel nozzles (9) being independent of the fuel supply to the primary fuel nozzles (8), **characterized in that** the primary fuel nozzles (8) are evenly distributed on the circumference of the fuel supply ring (4), while the secondary fuel nozzles (9) are unevenly distributed on the circumference.

2. Lean-burn premix burner in accordance with Claim 1, **characterized in that** the secondary fuel nozzles (9) are arranged only in some sectors of the fuel supply ring (4).

3. Lean-burn premix burner in accordance with Claim 1, **characterized in that** fuel mini-nozzles (13) are provided on the fuel supply ring (4).

4. Lean-burn premix burner in accordance with Claim 3, **characterized in that** fuel mini-nozzles (13) are arranged in groups.

5. Lean-burn premix burner in accordance with one of the Claims 1 to 4, **characterized in that** the secondary fuel nozzles (9) and/or the fuel mini-nozzles (13) supply a richer air-fuel mixture.

6. Method for the operation of a lean-burn premix burner for a gas turbine with at least one fuel supply ring (4) provided with primary fuel nozzles (8), at which additional secondary fuel nozzles (9) are arranged, **characterized in that** at low or reduced load conditions of the gas turbine a richer air-fuel mixture is set locally on the fuel supply ring (4) via the secondary fuel nozzles (9), while at other locations of the fuel supply ring (4) no fuel is injected via the primary fuel nozzles (8), with the total fuel quantity supplied to the lean-burn premix burner essentially remaining constant.

7. Method in accordance with Claim 6, **characterized in that** at low or reduced load conditions of the gas turbine secondary fuel nozzles (9) are activated in the vicinity of at least two primary fuel nozzles (8), to locally enrich the fuel-air mixture.

8. Method in accordance with Claim 6 or 7, **characterized in that** the primary fuel nozzles (8) not arranged in the vicinity of the secondary fuel nozzles (9) are shut-off.

9. Method in accordance with one of the Claims 6 to 8, **characterized in that** with further decreasing load of the gas turbine, local supply of richer fuel-air mixture is accomplished via additional fuel mini-nozzles (13).

10. Method in accordance with Claim 9, **characterized in that** the respective primary fuel nozzles (8), secondary fuel nozzles (9) and fuel mini-nozzles (13), which are in operation, are combined to form local groups on the circumference of the fuel supply ring (4).

## Revendications

1. Brûleur à prémélange pauvre pour une turbine à gaz avec au moins une rampe d'alimentation en combustible (4) pourvue de buses primaires de combustible (8), sur lequel sont arrangées des buses secondaires de combustible (9) additionnelles, sachant que l'alimentation en combustible des buses secondaires de combustible (9) est indépendante de d'alimentation en combustible des buses primaires de combustible (8), **caractérisé en ce que** les buses primaires de combustible (8) sont régulièrement réparties sur la circonférence de la rampe d'alimentation en combustible (4), alors que les buses secondaires de combustible (9) sont irrégulièrement réparties sur la circonférence.

2. Brûleur à prémélange pauvre selon la revendication n° 1, **caractérisé en ce que** les buses secondaires de combustible (9) ne sont arrangées que dans certains secteurs de la rampe d'alimentation en combustible (4).

3. Brûleur à prémélange pauvre selon la revendication n° 1, **caractérisé en ce que** des minibuses de combustible (13) sont prévues sur la rampe d'alimentation en combustible (4).

4. Brûleur à prémélange pauvre selon la revendication n° 3, **caractérisé en ce que** les minibuses de combustible (13) sont arrangées en groupes.

5. Brûleur à prémélange pauvre selon une des revendications n° 1 à 4, **caractérisé en ce que** les buses secondaires de combustible (9) et/ou les minibuses de combustible (13) fournissent un mélange air-combustible plus riche.

6. Procédé pour le fonctionnement d'un brûleur à prémélange pauvre pour une turbine à gaz avec au moins une rampe d'alimentation en combustible (4) pourvue de buses primaires de combustible (8), sur lequel sont arrangées des buses secondaires de combustible (9) additionnelles, **caractérisé en ce que** sous charge faible ou inférieure de la turbine à gaz un mélange air-combustible plus riche est établi localement sur la rampe d'alimentation en combustible (4) moyennant les buses secondaires de combustible (9), alors qu'aucun combustible n'est injecté à d'autres endroits de la rampe d'alimentation en combustible (4) moyennant les buses primaires de carburant (8), sachant que la quantité globale de combustible amené dans le brûleur à prémélange pauvre reste inchangée pour l'essentiel.

7. Procédé selon la revendication n° 6, **caractérisé en ce que** sous charge faible ou inférieure de la turbine à gaz des buses secondaires de combustible (9) sont activées à proximité d'au moins deux buses primaires de combustible (8) pour enrichir localement le mélange air-combustible.

8. Procédé selon la revendication n° 6 ou 7, **caractérisé en ce que** les buses primaires de combustible (8) qui ne se trouvent pas à proximité des buses secondaires de combustible (9) sont mises hors service.

9. Procédé selon une des revendications n° 6 à 8, **caractérisé en ce que** l'alimentation locale en mélange air-combustible plus riche s'effectue par l'intermédiaire de minibuses de combustible (13) additionnelles, si la charge de la turbine à gaz est de nouveau réduite.

10. Procédé selon la revendication n° 9, **caractérisé en ce que** les buses primaires de combustible (8), les buses secondaires de combustible (9) et les minibuses de combustible (13) qui se trouvent en service respectif, sont combinées en groupes locaux sur la circonférence de la rampe d'alimentation en combustible (4).
